# EUROPÄISCHE PATENTSCHRIFT

(11) **EP 0 423 631 B1**
(45) Veröffentlichungstag und Bekanntmachung des Hinweises auf die Patenterteilung: **24.05.1995**
(21) Anmeldenummer: 90119564.4
(22) Anmeldetag: 12.10.1990
(51) Int. Cl.: F42B 23/24

(54) **Sich selbst ausrichtende Mine**
Self-adjusting mine
Mine à alignement automatique

(30) Priorität: 20.10.1989 DE 3934979
(43) Veröffentlichungstag der Anmeldung: 24.04.1991
(73) Patentinhaber: Dynamit Nobel Aktiengesellschaft, 53839 Troisdorf (DE)
(72) Erfinder: Schöffl, Rainer, W-5068 Odenthal (DE); Ohlings, Hans-Peter, W-5000 Köln 90 (DE); de la Haye, Johannes, W-5067 Kürten 2 (DE)

(56) Entgegenhaltungen:
- EP-A- 0 296 382
- DE-A- 3 817 265
- DE-C- 1 800 121
- WEHRTECHNIK, 20. Jahrgang, Heft 8, August 1988, Wehr- und Wissen Verlagsgesellschaft, Koblenz-Bonn G. STAMMEL "Sperren ergänzen Feuer und Bewegung" Seiten 74-79

## Beschreibung

Die Erfindung richtet sich gemäß dem Oberbegriff des Anspruchs 1 auf eine Mine, einen Wirkkörper, eine Wirkkörperhalterung und ein Gestell aufweisend. Eine derartige Mine ist dem Anmelder bereits bekannt.

Moderne Minen entfalten dann ihre optimale Wirkung, wenn der Wirkkörper im Gelände auf das Ziel ausgerichtet werden kann. Bei Hohlladungsminen muß beispielsweise der Hohlladungsstachel ungestört senkrecht nach oben wirksam werden können. Ganz besonders wichtig ist die Ausrichtung auch bei Minen der sogenannten dritten Generation, die als Flächenverteidigungsminen die Fähigkeit haben, Ziele selbständig zu suchen und autonom zu bekämpfen. Bei einer solchen Mine wird beispielsweise [Wehrtechnik 8 (1988) 74 - 79] der Wirkkörper, hier bestehend aus der Munitionseinheit, Sensoren, Auswertelogik sowie einem Raketenmotor, aus einer Lauerstellung heraus zuerst in eine gewisse Höhe gebracht, weil sich von oben gepanzerte Ziele wirkungsvoller bekämpfen lassen. Der Wirkkörper muß dafür beim Start im Gelände weitgehend senkrecht ausgerichtet sein.

Da das Sperren eines Geländes durch Minen automatisch und schnell erfolgen soll, werden die Minen in der Regel durch Artillerie oder von Hubschraübern aus in das zu sperrende Gebiet transportiert. Es ist in diesem Fall nicht vorherzusehen, wie eine Mine am Aufschlagort zu liegen kommt; normalerweise liegt sie nicht aufgestellt (senkrecht). Es muß daher durch einen Aufrichtautomatismus an der Mine sichergestellt werden können, daß die Wirkkörper auf- bzw. ausgerichtet werden. In der DE 1 800 121-C3 ist eine Mine mit am Umfang verteilten Aufrichtelementen beschrieben, durch die die Minenachse aufgerichtet werden kann. Bei einer nicht völlig ebenen Unterlage führt das aber nicht zu einem lotrechten Ausrichten der Minenachse.

Es sind auch weichlandende Raumflugkörper mit abstehenden Beinen bekannt, wobei durch Ausricht- bzw. Justiereinrichtungen der gelandete Raumflugkörper seine Ausrichtung relativ zu den Beinen mittels Motoren noch verändern kann. Ein solcher Raumflugkörper kann nach der Landung zur Lotrechten hin ausgerichtet werden, auch wenn die Unterlage nicht ganz plan ist. Diese Einrichtungen sind sehr aufwendig.

Der Erfindung liegt die Aufgabe zugrunde, Körper, insbesondere Minen, die automatisch im Gelände verlegbar sein sollen, mit einer robusten, sicheren Einrichtung zu versehen, die es gestattet, daß der Körper eine bestimmte Ausrichtung im Raum automatisch einnehmen kann.

Die Aufgabe wird von einer Mine gelöst, die dadurch gekennzeichnet ist, daß der Wirkkörper über die Wirkkörperhalterung mit dem Gestell durch ein kardanisches Gelenk verbunden ist, der Schwerpunkt des Wirkkörpers mit der Wirkkörperhalterung unterhalb des kardanischen Gelenkes liegt und eine freipendelnde Beweglichkeit der Wirkkörperhalterung mit dem Wirkkörper gegeben ist.

Damit ohne zusätzliche Energie die Ausrichtung von Körpern, insbesondere von Minen, im Gelände automatisch erfolgt, muß der an dem kardanischen Gelenk pendelnde Wirkkörper mit seiner Wirkkörperhalterung frei beweglich sein; das Gelenk muß so ausgelegt sein, daß Gestell und Wirkkörperhalterung bei ausgerichtetem Wirkkörper nicht in die Wirkrichtung des Wirkkörpers hineinragen. Das bedeutet praktisch, daß mit der erfindungsgemäßen Vorrichtung bevorzugt nur eine Verdrehung des Wirkkörpers um einen Raumwinkel von unter 90° sinnvoll ist. Bei dem erfindungsgemäßen Körper muß also angestrebt werden, daß durch entsprechende schon bei der Landung ausgestellte Stützbeine oder durch zusätzliche Aufrichtelemente, beispielsweise wie in der DE 1 800 121-C3 beschrieben, eine Grobausrichtung des Körpers im Gelände schon gegeben ist. Mit dem kardanischen Gelenk erfolgt dann eine sehr präzise Feinausrichtung ohne Hilfsenergie.

Durch die Ausbildung des kardanischen Gelenkes oberhalb des Schwerpunktes von Wirkkörper und Wirkkörperhalterung ist eindeutig eine vertikale Richtung am Wirkkörper festlegbar. Mit den gleichen Mitteln kann auch eine Kegelfläche, mit der Lotrechten als Achse, und ganz speziell die horizontale Ebene festgelegt werden. Bei Minen sind die durch Schwerkraft automatisch eintretende vertikale Stellung des Wirkkörpers und die horizontale Ausrichtung am wichtigsten, wobei gemäß der Erfindung auch ein horizontal auszurichtender Wirkkörper sich selbständig in diese Lage einpendelt.

Bei waagerecht oder schräg ausgerichtetem Wirkkörper ist in einer bevorzugten Ausführungsform zusätzlich ein Antrieb zwischen Wirkkörper und Gestell vorgesehen, weil durch das kardanische Gelenk kein azimutaler Winkel in der horizontalen Ebene bevorzugt ist. Aufgrund der azimutalen Einstellbarkeit kann bei genau festgelegter Steilheit beim Start des Wirkkörpers die Ausrichtung auf ein (z.B. mit zwei Mikrofonen) geortetes Objekt erfolgen.

In einer speziellen Ausführungsform ist eine Dämpfungsvorrichtung an dem kardanischen Gelenk vorgesehen. Es wird dadurch erreicht, daß der in dem kardanischen Gelenk frei pendelnde Wirkkörper beispielsweise durch Wind kaum zum Schwingen angeregt wird, und dadurch der Wirkkörper nach seiner Ausrichtung nach dem Verlegen immer die vorgesehene Steilheit beibehält. Gemäß einer weiteren Ausführungsform ist am Gestell ein Aufrichtmechanismus vorgesehen, welcher es ermöglicht, daß sich der Wirkkörper erst nach der Landung aufrichtet und danach im kardanischen Gelenk ausrichtet, wobei bevorzugt vorgesehene Dämpfungselemente die Pendelbewegung abschwächen. Diese Dämpfungselemente, z. B. Hydraulikzylinder, können auch noch dazu benutzt werden, den Wirkkörper in eine bestimmte, von Ortungssensoren vorgegebene Richtung auszurichten, was beispielsweise bei einer Mine mit sonst ausschließlich senkrechtem Schuß deren Wirkungsbereich vergrößert.

Beispiele der Erfindung sind in den Zeichnungen dargestellt und im folgenden weiter beschrieben. Es zeigen:
- Fig. 1: Landung einer Mine im Gelände;
- Fig. 2: Mine mit senkrecht ausgerichtetem Wirkkörper in Lauerstellung im Gelände;
- Fig. 3: Draufsicht auf das kardanische Gelenk (Schnitt A-B gemäß Fig. 1);
- Fig. 4: Mine mit einer Dämpfungseinrichtung;
- Fig. 5: Mine mit einem waagerecht ausgerichteten Wirkkörper und einem Antrieb zum azimutalen Ausrichten.

In Fig. 1 ist die letzte Stufe der automatischen Verteilung von Minen aus der Luft kurz vor der Landung dargestellt. Vorausgegangen war der Ausstoß der Minen aus einer Transporteinrichtung in ca. 1000 m Höhe. Das schonende Auftreffen der Mine auf den Boden wird durch einen Fallschirm 1 ermöglicht. Die Mine besteht im wesentlichen aus einem Wirkkörper 2 und einem Gestell 3, die durch ein kardanisches Gelenk 4 miteinander verbunden sind. In diesem Beispiel übernimmt der innere Ring am kardanischen Gelenk 4 die Wirkkörperhalterung. Der Schwerpunkt des Wirkkörpers 2 liegt unterhalb des kardanischen Gelenkes 4. Das Gestell 3 hat sich aufgrund der Verzögerungswirkung der Bremsrakete 7 über das kardanische Gelenk 4 in die Bremsrichtung ausgerichtet. Das Gestell 3 besteht im wesentlichen aus fünf Beinen 5, die am äußeren Ring 6 des kardanischen Gelenkes 4 befestigt sind. Bei der dargestellten Minenversion ist die Sinkgeschwindigkeit relativ groß (größenordnungsmäßig 30 m/s), damit ein Abdriften infolge Seitenwindes kleingehalten wird. Daher ist noch eine Bremsrakete 7 vorgesehen, die knapp über dem Boden durch den Kontaktsensor 8 ausgelöst wird. Die Bremsrakete 7 übernimmt auch noch das (nicht dargestellte) Abtrennen der Befestigungsleinen 9 am Wirkkörper 2 und das Wegbefördern des Fallschirmes 1 nach der Landung.

Fig. 2 zeigt die Mine in Lauerstellung im Gelände. Obwohl der Boden 10 uneben ist, ist der Wirkkörper 2 wegen des kardanischen Gelenkes 4 vertikal ausgerichtet. Eine besondere Wirkkörperhalterung wäre nur dann erforderlich, wenn eine von der Vertikalen abweichende Ausrichtung des Wirkkörpers gewährleistet sein müßte und/oder wenn die Abtrennung des Wirkkörpers von dem Gestell in eine speziell dafür ausgebildete Einheit verlegt wäre. In diesem Beispiel gleitet bei Zündung des Raketenmotores 11 der gesamte Wirkkörper 2 aus dem kardanischen Gelenk 4 und aufgrund der aus dem Düsenkranz 12 schräg nach außen/unten austretenden Gase ist ein senkrechter Aufstieg (zur Stabilisierung ggf. mit Eigenrotation um die vertikale Längsachse 13 der Mine 2) möglich.

Die sich automatisch einstellende gewünschte Ausrichtung des Wirkkörpers 2 auch in unebenem Gelände erfolgt durch das kardanische Gelenk 4, das in Fig. 3 in Drauf sicht (Schnitt A-B gemäß Fig. 1) dargestellt ist. Die Hülle 14 des unteren zylindrischen Teils 15 des Wirkkörpers 2 (gemäß Fig. 1 und 2) liegt an der Innenseite des innersten Ringes 16 des kardanischen Gelenkes 4 an. Der Ring 16 klemmt den Wirkkörper 2 nicht kraftschlüssig ein, sondern muß den aufsteigenden Wirkkörper 2 führen, da er - wie oben erwähnt - auch die Funktion der Wirkkörperhalterung hat.

Der Außenring des kardanischen Gelenkes 4 ist mit dem äußeren Ring 6 identisch. An ihm sind fünf Beine 5 des Gestells 3 befestigt, die im eingeklappten Zustand über den äußeren Ring 6 nicht hinausragen. Zwischen Innenring 16 und äußerem Ring 6 ist ein Zwischenring 19 vorhanden, wobei wegen der Drehbarkeit des Ringes 19 um die Achse 20 und des Ringes 6 um die zur Achse 20 orthogonale Achse 21 ein freies Auspendeln des Wirkkörpers 2 erfolgt, d.h. ein Senkrechtstellen des Wirkkörpers 2 automatisch eintritt, unabhängig von der Planheit der Unterlage, sofern der Schwerpunkt des Wirkkörpers nur unterhalb des kardanischen Gelenkes 4 liegt und diese Pendelbewegung nicht behindert wird.

In Fig. 4 sind Wirkkörper 2 und Gestell 3 ähnlich wie in Fig. 2 ausgebildet; die Bewegung des Wirkkörpers 2 innerhalb des Gestells 3 ist hier jedoch gedämpft. Stoßdämpferähnliche Dämpfungselemente 22 sind zwischen dem Ring 6 und einem Flansch 23 befestigt. Der untere zylindrische Teil 15 des Wirkkörpers 2 sitzt auf dem Flansch 23 auf, ist aber nicht mit ihm verbunden. Ein Aufschaukeln des Wirkkörpers durch Sturm oder durch vorbeifahrende Fahrzeuge wird dadurch vermieden, und zu jeder Zeit ist bei dieser Mine ein senkrechtes Aufsteigen des Wirkkörpers 2 aus der Lauerstellung heraus möglich.

Eine Mine mit einer besonders ausgebildeten Wirkkörperhalterung 24, die nach dem Start des Wirkkörpers 2′ am Gestell 3 verbleibt, ist in Fig. 5 dargestellt. Die Wirkkörperhalterung besteht aus einem Unterteil 25 mit Dämpfungselementen 22 und einem Rohr 26. Solange die Massenverteilung von Wirkkörper 2′ und Wirkkörperhalterung 24 rotationssymmetrisch zur Achse 27 ist und der Schwerpunkt dieser Teile tiefer als das kardanische Gelenk 6 liegt, ist die Achse 27 der pendelnden Wirkkörperhalterung 24 stets vertikal und somit der in dem Rohr 26 befindliche Wirkkörper 2′ stets horizontal ausgerichtet. Die Wirkkörperhalterung 24 ist um die Achse 27 drehbar. Durch einen Antrieb 28 in Verbindung mit einem Kompaß oder mit Richtungssensoren erfolgt die azimutale Ausrichtung des Wirkkörpers 2′, hier einer Rakete mit einem Hohlladungsgefechtskopf, die somit immer auf einer waagerechten Bahn startet.

## Patentansprüche

1. Mine, einen Wirkkörper (2, 2′), eine Wirkkörperhalterung (24) und ein Gestell (3) aufweisend, dadurch gekennzeichnet, daß der Wirkkörper (2, 2′) über die Wirkkörperhalterung (24) mit dem Gestell (3) durch ein kardanisches Gelenk (4) verbunden ist, der Schwerpunkt des Wirkkörpers (2, 2′) mit der Wirkkörperhalterung (24) unterhalb des kardanischen Gelenkes (4) liegt und eine freipendelnde Beweglichkeit der Wirkkörperhalterung (24) mit dem Wirkkörper (2) gegeben ist.

2. Mine nach Anspruch 1, dadurch gekennzeichnet, daß der Wirkkörper (2) senkrecht ausgerichtet ist.

3. Mine nach Anspruch 1, dadurch gekennzeichnet, daß der Wirkkörper (2′) waagerecht ausgerichtet ist.

4. Mine nach Anspruch 3, dadurch gekennzeichnet, daß ein Stellmechanismus (28) zwischen dem Wirkkörper (2′) und dem Gestell (3) vorgesehen ist.

5. Mine nach einem der Ansprüche 1 bis 4, dadurch gekennzeichnet, daß eine Dämpfung (22) des kardanischen Gelenkes (4) vorgesehen ist.

6. Mine nach einem der Ansprüche 1 bis 5, dadurch gekennzeichnet, daß das Gestell (3) schräg nach außen abstehende, hinreichend lange Beine (5) aufweist.

7. Mine nach einem der Ansprüche 1 bis 5, dadurch gekennzeichnet, daß am Gestell ein Aufrichtmechanismus vorgesehen ist.

## Claims

1. Mine, having an active body (2, 2'), an active-body support (24) and a stand (3), characterized in that the active body (2, 2') is connected by way of the active-body support (24) to the stand (3) with a cardan joint (4), the centre of gravity of the active body (2, 2') with the active-body support (24) lies underneath the cardan joint (4) and a freely oscillating mobility is given to the active-body support (24) with the active body (2).

2. Mine according to claim 1, characterized in that the active body (2) is vertically aligned.

3. Mine according to claim 1, characterized in that the active body (2') is horizontally aligned.

4. Mine according to claim 3, characterized in that an adjusting mechanism (28) is provided between the active body (2') and the stand (3).

5. Mine according to one of claims 1 to 4, characterized in that a damping (22) of the cardan joint (4) is provided.

6. Mine according to one of claims 1 to 5, characterized in that the stand (3) has sufficiently long legs (5) projecting outwardly at an angle.

7. Mine according to one of claims 1 to 5, characterized in that a righting mechanism is provided on the stand.

## Revendications

1. Mine comportant un élément actif (2, 2'), un support (24) d'élément actif et une base (3), caractérisée par le fait que l'élément actif (2, 2') est lié à la base (3) par l'intermédiaire du support (24) d'élément actif par une articulation (4) de type joint de cardan, que le centre de gravité de l'élément actif (2, 2') et du support (24) d'élément actif est situé en-dessous de l'articulation (4) de type joint de cardan et que le support (24) d'élément actif, avec l'élément actif (2), peut osciller librement.

2. Mine selon la revendication 1, caractérisée par le fait que l'élément actif (2) est orienté verticalement.

3. Mine selon la revendication 1, caractérisée par le fait que l'élément actif (2) est orienté horizontalement.

4. Mine selon la revendication 3, caractérisée par le fait qu'il est prévu un dispositif de réglage (28) entre l'élément actif (2') et la base (3).

5. Mine selon l'une des revendications 1 à 4, caractérisée par le fait qu'il est prévu un dispositif d'amortissement (22) de l'articulation joint de cardan.

6. Mine selon l'une des revendications 1 à 5, caractérisée par le fait que la base (3) comporte des jambes (5) de longueur suffisante qui s'étendent en biais vers l'extérieur.

7. Mine selon l'une des revendications 1 à 5, caractérisée par le fait qu'il est prévu sur la base un mécanisme de redressement de la mine.
